# FASCICULE DE BREVET EUROPEEN

(11) **EP 2 106 864 B1**
(45) Date de publication et mention de la délivrance du brevet: **09.11.2011**
(21) Numéro de dépôt: 09380070.4
(22) Date de dépôt: 02.04.2009
(51) Int. Cl.: B21D 7/022

(54) **Cintreuse de tubes manuelle**
Manuelle Rohrbiegeanlage
Manual tube bender

(30) Priorité: 04.04.2008 ES 200800945
(43) Date de publication de la demande: 07.10.2009
(73) Titulaire: Rothenberger, S.A., 48220 Abadiano (ES)
(72) Inventeur: Picaza Ibarrondo, Jose Ignacio, 48220 Abadiano (Vizcaya) (ES)
(74) Mandataire: Urizar Barandiaran, Miguel Angel

(56) Documents cités:
- DD-A1- 204 045
- DE-A1- 2 850 892
- ES-U- 1 048 567
- FR-A1- 2 100 998
- FR-A1- 2 626 505
- US-A- 3 822 578
- US-A- 5 761 950

## Description

L'objet de cette invention est une nouvelle cintreuse de tubes manuelle.

Nous connaissons, dans la technique actuelle, des cintreuses de tubes de différents types et structurations, dont nous pouvons citer, par exemple, et entre autres, les dossiers EPO484155 ES-1051854 U et ES-1027314 U dernier du même demandeur).

Même les cintreuses de tubes manuelles avec des mécanismes à cannelures sont connues: l'une d'elles est mentionnée, par exemple, dans le dossier ES-048567 U, ou dans le dossier DE 2850892 A.

Un problème non résolu des cintreuses de tubes connues est leur complexité structurale et leur difficulté pour leur manipulation par les ouvriers. Les cintreuses de tubes connues ont un fonctionnement électrique ou hydraulique, ou demandent l'utilisation des deux mains.

Ces problèmes sont résolus par la cintreuse de tubes objet de cette invention: selon la revendication 1 dont le fonctionnement est totalement mécanique et pour laquelle tant l'actionnement pour cintrer comme le déblocage pour libérer le tube requièrent l'utilisation d'une seule main (la même main), cette utilisation étant plus ergonomique que celle connue dans l'état de la technique.

Pour mieux comprendre l'objet de la présente invention, une forme préférentielle de réalisation pratique, susceptible de changements accessoires ne dénaturant pas son fondement est représentée sur les plans.
La figure 1 est une vue générale en élévation de la cintreuse de tubes objet de l'invention.
La figure 2 est une vue frontale de la cintreuse de tubes de la figure 1.
La figure 3 est une section générale selon l'indication de la figure 2.
La figure 4 est une vue partielle en plan inférieur de la cintreuse de tubes de la figure 1.
La figure 5 est une section partielle, selon l'indication de la figure 4.
La figure 6 est une section générale, selon l'indication de la figure 3.

Nous décrivons ci-dessous un exemple de réalisation pratique, non limitée, de la présente invention.

La cintreuse de tubes objet de cette invention fait partie de celles structurées par une armature principale porteuse de contrebouterolles (S), dont "l'armature principale possède en articulation (A₁) un levier (5), l'ensemble présentant l'aspect général d'un outil manuel semblable à celui de tenailles ou de pinces -voir figure 1.

Conformément à l'invention, et selon la réalisation représentée, cette armature principale dispose d'une tête (11) disposant de contrebouterolles (S) et un manche (12) disposant de cannelures (3) dans lesquelles le cintreur (C) est disposé.

Les contrebouterolles (S) et le cintreur (C) sont remplaçables par un mécanisme d'enclenchement rapide décrit ci-dessous.

La tête (11) et le manche (12) disposent de moyens pour les monter de manière ajustée; ces moyens étant, particulièrement, des jeux de tiges (13) dans l'un des éléments -tête (11) ou manche (12)- qui s'emboîtent de manière ajustée dans des logements conjugués de l'autre élément -tête (11) ou manche (12)- -voir figure 6.

Conformément à l'invention, et selon la réalisation représentée, nous disposons de cannelures (3) pouvant être déplacées de manière linéaire guidées par rapport à ce manche (12). Ces cannelures (3) disposent de une première dentures-crémaillère (31) et une second denture-crémaillère, (32), sur les deux faces opposées, et monte le cintreur (C) sur son extrémité frontale et sur son extrémité postérieure disposant d'un ressort (4) tendant à replier les cannelures (3) vers leur position initiale de repos, pour cela, il s'accroche aux extrémités (41), (42) correspondantes, au corps principal (1) et aux cannelures mêmes (3) -voir figure 3.

Dans le manche mentionné (12) une gâchette unidirectionnelle de poussée (6) est articulée (A₂) dont la denture (6a) s'enclenche/se déclenche dans la denture-crémaillère (31) des cannelures (3) s'il est actionné, respectivement, par le levier (5) ou par un ressort de balancier (61) -voir figure 3.

Les deux ressorts de traction (4), (7), sont cachés par un couvercle (12a) qui est monté sur le manche (12) en utilisant, par exemple, une vis (121) -voir figure 3. Il est indifférent et accessoire aux effets de l'invention, que les ressorts (4), (7) montent leur extrémité correspondante (41), (71) sur le manche (12), comme dans le cas du ressort (4) ou dans le couvercle (1 2a), comme le fait le ressort (7) -voir figure 3.

Il est aussi indifférent et accessoire aux effets de l'invention, que le levier (5) soit articulé (A₁) au manche (12) ou au couvercle (12a); dans la réalisation représentée dans la figure 3, le levier (5) est articulé au couvercle (12a).

Dans le manche mentionné (12) est aussi articulée (A₃) une gâchette unidirectionnelle de rétention (2) dont la denture (2a) s'enclenche/se déclenche dans la second denture-crémaillère (32) des cannelures (3) en étant actionnée respectivement, par un ressort poussoir (21) ou par l'ouvrier même -voir figure 3.

Les courbures (S₁) des contrebouterolles (5) et (Ci) du cintreur (C) sont fixes, conjuguées et différentes pour chaque diamètre de tube à cintrer.

Les contrebouterolles (S) et le cintreur (C) sont facilement remplaçables, grâce au mécanisme d'enclenchement rapide qui, dans le cas de la réalisation représentée -voir figure 5- est constitué par
- dans le cintreur (C) et les contrebouterolles (S) un boulon (T) avec un verrou (P) sur son extrémité et un ressort (R) coaxial;
- dans la tête (11) un orifice passant (O₁) avec des rainures (O₂) conjuguées du verrou (P) et diamétralement opposées, qui s'étendent sur toute sa hauteur.

Une structuration est disponible, pour le montage/démontage, il suffit d'emboucher le verrou (P) dans les rainures et de le faire pivoter sur 90° pour qu'il soit retenu par l'action du ressort (R).

## Revendications

1. Cintreuse de tubes manuelle, qui fait partie de celles structurées par une armature principale disposant de contrebouterolles (S) et qui présentent un levier (5) articulé (A₁) sur l'armature principale,
a) cette armature principale disposant d'une tête (11) disposant de contrebouterolles (S) et d'un manche (12) disposant de cannelures (3) où la tête (11) et le manche (12) disposent de moyens pour les monter de manière ajustée; ces moyens sont des jeux de tiges (13)/logements (14) conjugués;
b) ladite cintreuse disposant au moins, d'un ressort de traction (4), qui, accroché sur ses extrémités (41), (42) au manche (12) et aux cannelures (3), tend à replier les cannelures (3) vers une position initiale de repos;
c) les cannelures (3) soutiennent le cintreur (C) et se déplacent de manière linéaire par rapport au manche (12) et à la tête (11) ladite cintreuse étant **caracterisée en ce que**: les cannelures (3) présentent une première denture-crémaillère (31) et une second denture-crémaillère (32) sur chacune des deux faces opposées;
d) elle dispose d'une gâchette unidirectionnelle de poussée (6) qui s'enclenche/se déclenche dans la première denture-crémaillère (31) mentionnée des cannelures mentionnées (3) et qui est articulée (A₂) par le levier mentionné (5);
e) elle dispose d'une gâchette unidirectionnelle de rétention (2) qui s'enclenche/se déclenche dans la second denture-crémaillère (32) mentionnée des cannelures mentionnées (3) et qui est articulée (A₃) par le manche mentionné (12); et
f) il est possible de remplacer le cintreur (C) et les contrebouterolles (S) par des mécanismes correspondants d'enclenchement rapide.

2. Cintreuse de tubes manuelle, selon la revendication 1, **caractérisée par le fait que** le manche (12) mentionné dispose d'un couvercle (1 2a) cachant les ressorts de traction (4), (7).

3. Cintreuse de tubes manuelle, selon la revendication 1, **caractérisée par le fait que** la gâchette (2) mentionnée dispose d'un ressort poussoir (21) qui tend à le faire pivoter sur son axe d'articulation (A₃) et à enclencher la gâchette (2) dans la denture-crémaillère (32) tant qu'aucune force de compression est exercée sur elle.

4. Cintreuse de tubes manuelle, selon la revendication 1, **caractérisée par le fait que** les contrebouterolles (S) et le cintreur (C) présentent des courbures (C₁), (S₁) fixes, conjuguées et différentes pour chaque diamètre de tubes à courber.

5. Cintreuse de tubes manuelle, selon la revendication 1, **caractérisée par le fait que** les mécanismes mentionnés d'enclenchement rapide sont chacun constitués par:
a) sur le cintreur (C) et les contrebouterolles (S) un boulon (T) avec un verrou (P) à son extrémité et un ressort (R) coaxial;
b) sur la tête (11) un orifice passant (O₁) avec des rainures (O₂) conjuguées du verrou (P) et diamétralement opposées, qui s'étendent sur toute la hauteur;
de telle manière que pour le montage/démontage il suffit d'emboucher le verrou (P) dans les rainures et de le faire pivoter sur 90° pour qu'il soit retenu par l'action du ressort (R).

6. Cintreuse de tubes manuelle, selon la revendication 2, **caractérisée par le fait que** le levier mentionné (5) est articulé sur (A₁) au couvercle mentionné (12a) du manche (12).

7. Cintreuse de tubes manuelle, selon la revendication 2, **caractérisée par le fait que** le ressort de traction (7) mentionné s'accroche sur l'une de ses extrémités (71) au couvercle (12a) mentionné du manche (12).

## Claims

1. A manual tube bender, of the type structured in a main frame holding the dolly bars (S) and in the main frame of which is articulated (A₁) a lever (5),
a) said main frame consists of a head (11) that holds the dolly bars (S) and a handle (12) holding a ratchet (3) where the head (11) and the handle (12) dispose of means to be assembled closely fitted to each other, said means being sets of rods (13) / housings (14) conjugated;
b) said tube bender disposing of at least one traction spring (4) which, coupling its ends (41), (42) to the handle (12) and to the ratchet (3), tends to return the ratchet (3) toward an initial resting position;
c) the ratchet (3) holds the bender (C) and is displaced linearly with respect to the handle (12) and head (11); said tube bender being **characterized** because the ratchet (3) presents a first toothed-rack (31) and a second toothed rack (32) on two opposite sides;
d) There is a unidirectional thrust trigger (6) which locks / unlocks in the first toothed-rack (31) of said ratchet (3) and is articulated in (A₂) to the aforementioned lever (5);
e) There is a unidirectional retention trigger (2) that locks / unlocks in the second toothed rack (32) of the aforementioned ratchet (3) and is articulated in (A₃) to the aforementioned handle (12); and
f) the bender (C) and the dolly bars (S) are both replaceable with quick-locking mechanisms.

2. A manual tube bender, according to claim 1, **characterized in that** said handle (12) has a cover (12a) that hides the traction springs (4), (7) from view.

3. A manual tube bender, according to claim 1, **characterized in that** the aforementioned trigger (2) has a thrust spring (21) that tends to turn it around its articulation shaft (A₃) and to lock the trigger (2) in the toothed-rack (32) when there is no compressive force on it.

4. A manual tube bender, according to claim 1, **characterized in that** the dolly bars (S) and bender (C) present curvatures (C₁), (S₁) that are fixed, conjugated and different for each diameter of the tubes to be bent.

5. A manual tube bender, according to claim 1, **characterized in that** the aforementioned quick-locking mechanisms are each made up of:
a) on the bender (C) and dolly bars (S) a bolt (T) with a pin (P) on its end and a coaxial spring (R);
b) on the head (11) a pass-through orifice (O₁) with conjugated grooves (O₂) of the pin (P) and diametrically opposite each other, which extend along its entire height;
thus, for the assembly/disassembly the pin (P) is simply put into the grooves and turned 90° to be retained by the spring action (R).

6. A manual tube bender, according to claim 2, **characterized in that** the aforementioned lever (5) is articulated on (A₁) the aforementioned cover (12a) of the handle (12).

7. A manual tube bender, according to claim 2, **characterized in that** the aforementioned traction spring (7) couples one of its ends (71) to the aforementioned cover (12a) of the handle (12).

## Patentansprüche

1. Manuelle Rohrbiegeanlage, strukturiert in einem Gestell, Hauptträger der Gegenhalter (S), und in dem am Hauptträger ein Hebel (5) gelenkig (A₁) angebracht ist,
a) Dieser Hauptträger besteht aus einem Kopfteil (11), das die Gegenhalter (S) trägt, und einem Schaft (12) mit einer Ratsche (3), wo Kopfteil (11) und Schaft (12) über Medien verfügen, um sich genau zusammenzufügen; diese Medien sind Sätze von Stäben (13)/zugeordneten Lagerungen (14);
b) wobei diese Rohrbiegeanlage über mindestens eine Zugfeder (4) verfügt die, bei Einhaken ihrer Enden (41), (42) in den Schaft (12) und in die Ratsche (3) darauf hinzielt, die Ratsche (3) in eine anfängliche Ruhrstellung zu ziehen;
c) die Ratsche (3) trägt den Bieger (C) und verlagert sich linear in Bezug auf Schaft (12) und Kopfteil (11); diese Rohrbiegeanlage zeichnet sich darin aus, dass die Ratsche (3) an zwei gegenüberliegenden Seiten eine erste Reißverschluss-Verzahnung (31) und eine zweite Reißverschluss-Verzahnung (32) aufweist;
d) Es ist eine einseitig gerichtete Stoßklinke (6) vorhanden, die in die erste Reißverschluss-Verzahnung (31) der genannten Ratsche (3) ein- oder ausrastet und in (A₂) an dem genannten Hebel (5) gelenkig angebracht ist;
e) es ist eine einseitig gerichtete Fangklinke (2) vorhaden, die in die zweite Reißverschluss-Verzahnung (32) der genannten Ratsche (3) ein- oder ausrastet und am genannten Schaft (12) gelenkig angebracht ist; und
f) der Bieger (C) und die Gegenhalter (S) sind mit Hilfe von entsprechenden Schnellverriegelungen austauschbar

2. Manuelle Rohrbiegeanlage laut Patentansprüch 1, **dadurch gekennzeichnet, dass** der genannte Schaft (12) mit einem Deckel (12a) versehen ist, der die Zugfedern (4), (7) verdeckt.

3. Manuelle Rohrbiegeanlage laut Patentansprüch 1, **dadurch gekennzeichnet, dass** die genannte Fangklinke (2) über eine Schubfeder (21) verfügt, die sie um ihre Gelenkachse (A₃) drehen und die Fangklinke in die Reißverschluss-Verzahnung (32) einrasten lässt, wenn kein Schließdruck darauf einwirkt.

4. Manuelle Rohrbiegeanlage laut Patentansprüch 1, **dadurch gekennzeichnet, dass** die Gegenhalter (S) und der Bieger (C) feste Ausbuchtungen (C₁), (S₁) aufweisen, konjugiert und verschieden für jeden Durchmesser der zu biegenden Rohre.

5. Manuelle Rohrbiegeanlage laut Patentansprüch 1, **dadurch gekennzeichnet, dass** die genannten Mechanismen der Schnellverriegelung zusammengesetzt sind aus:
a) einem Bieger (C) und Gegenhaltern (S), einem Bolzen (T) mit einem Splint (P) an seinem Ende und einer koaxialen Feder (R);
b) einer Durchgangsöffnung (O₁) in dem Kopfteil (11) mit Rillen (O₂), konjugiert mit dem Splint (P) und genau entgegengesetzt, die sich über seine gesamte Höhe ausbreiten;
und zwar so, dass es für Montage und Demontage genügt, den Splint (P) in die Rillen zu stecken und ihn um 90° zu drehen, damit er durch die Wirkung der Feder (R) festgehalten wird.

6. Manuelle Rohrbiegeanlage laut Patentansprüch 2, **dadurch gekannzeichnet, dass** der genannte Hebel (5) gelenkig in (A1) an dem genannten Deckel (12a) des Schafts (12) angebracht ist.

7. Manuelle Rohrbiegeanlage laut Patentansprüch 2, **dadurch gekannzeichnet, dass** die genannte Zugfeder (7) an einem ihrer Enden (71) in den genannten Deckel (12a) des Schafts (12) einhakt.
